# EUROPÄISCHE PATENTSCHRIFT

(11) **EP 0 523 063 B1**
(45) Veröffentlichungstag und Bekanntmachung des Hinweises auf die Patenterteilung: **30.11.1994**
(21) Anmeldenummer: 91904792.8
(22) Anmeldetag: 05.03.1991
(51) Int. Cl.: A47F 3/00, A47B 47/03, A47B 47/05

(54) **ZERLEGBARE VITRINE**
DISMOUNTABLE GLASS CASE
VITRINE DEMONTABLE

(30) Priorität: 05.03.1990 DE 4006874
(43) Veröffentlichungstag der Anmeldung: 20.01.1993
(73) Patentinhaber: Graf, Rudolf, D-80469 München (DE)
(72) Erfinder: Graf, Rudolf, D-80469 München (DE)
(74) Vertreter: Betten & Resch
(86) Internationale Anmeldenummer: DE9100195
(87) Internationale Veröffentlichungsnummer: WO9113577

(56) Entgegenhaltungen:
- FR-A- 1 483 897
- NL-A- 8 503 540
- US-A- 4 572 593

## Beschreibung

Die Erfindung betrifft eine zerlegbare Vitrine für Kunstgegenstände, Schmuck o. dgl. gemäß dem Oberbegriff des Patentanspruchs 1.

Solche zerlegbaren Schauvitrinen werden beispielsweise von Antiquitätenhändlern oder Juwelieren zur Zurschaustellung ihrer Objekte auf Messen, Ausstellungen o. dgl. verwendet und sollen daher rasch und einfach auf- und abbaubar sein und im abgebauten Zustand wenig Platz beanspruchen und einfach transportabel sein. Ein üblicherweise verwendetes Schauvitrinensystem umfaßt lose Glasplatten, die mit geeigneten Eckverbindungen aus Metall untereinander verbindbar sind. Die Eckverbindungen weisen Nuten auf, in die die Glasplatten einzuschieben sind, wobei zur Gewährleistung einer ausreichend sicheren Verbindung zwischen Glasplatten und Eckverbindungen die Innenseiten der Nuten der Eckverbindungen mit Friktionsmaterialien versehen sind, so daß das Zusammenfügen von Eckverbindungen und Glasplatten bzw. das Lösen der Glasplatten von den Eckverbindungen mit einem nicht unerheblichen Kraftaufwand verbunden ist; aufgrund der relativ großen Haltekräfte der Eckverbindungen müssen die Glasplatten in die Nuten der Eckverbindungen hineingeklopft bzw. -gepreßt werden. Dies macht den Auf- und Abbau der bekannten Schauvitrinen mühsam und zeitraubend. Auch besteht eine nicht unerhebliche Gefahr, daS die Glasplatten beim Auf- bzw. Abbau der bekannten Schauvitrinen zu Bruch gehen.

Andererseits sind Schauvitrinen bekannt, welche als solide Möbelstücke ausgebildet sind. Auch solche Schauvitrinen sind weit verbreitet, haben jedoch den erheblichen Nachteil, daß sie in übliche PKWs oder Kombis nicht hineinpassen und daher zum Transport der Vitrinen zusätzlich ein Hänger verwendet werden muß.

Die US-A-4 572 593 zeigt eine Vitrine gemäß dem Oberbegriff des Patentanspruchs 1, bei dem der Bodenteil bettrahmenartig ausgebildet ist und steck- bzw. schwenkbare Rahmenteile trägt, von denen die schwenkbaren Rahmenteile in dem bettrahmenartigen Boden einlegbar sind, woraufhin eine Bodenplatte auf dem bettrahmenartigen Bodenteil aufsetzbar ist. Für die übrigen Vitrinenteile ist kein Platz innerhalb des bettrahmenartigen Bodenteils vorgesehen.

Der Erfindung liegt in erster Linie die Aufgabe zugrunde, eine zerlegbare Vitrine der eingangs genannten Art zu schaffen, die in einfacher Weise und schnell sowie ohne großen Kraftaufwand auf- und abgebaut werden kann und leicht transportabel ist. Weiterhin soll sie im abgebauten Zustand wenig Platz beanspruchen.

Diese Aufgabe wird im wesentlichen gelöst durch die kennzeichnenden Merkmale des Patentanspruchs 1.

Das erfindungsgemäße Vitrinensystem stellt somit im abgebauten Zustand einen kastenförmigen Behälter dar, in dessen Innerem die für die Vitrine benötigten Einzelteile untergebracht sind. Zum Aufbauen der erfindungsgemäßen Vitrine wird der kastenförmige Behälter durch Abnehmen des Deckelteils geöffnet, und der Bodenteil des Behälters bildet gleichzeitig den Bodenteil der Vitrine. Anschließend werden die vertikalen Ständer in geeigneter Weise am Bodenteil fixiert, wodurch ein Traggerüst für die Böden und Seitenwände entsteht. Hiernach werden stockwerkweise die Seitenwände und Böden in die Führungsnuten eingeschoben, ohne daß hierzu ein nennenswerter Kraftaufwand erforderlich wäre. Abschließend kann gemäß bevorzugter Weiterbildung der Erfindung der Deckelteil auf das Traggerüst aufgesetzt werden, wodurch das Traggerüst gegebenenfalls eine zusätzliche Stabilität erhält und der Deckelteil aufgeräumt ist.

Das Traggerüst kann einen oberen horizontalen Stabilisierungsrahmen umfassen, der nach dem Fixieren der vertikalen Ständer am Bodenteil auf die Ständer aufsetzbar ist und hiermit in geeigneter Weise fixierbar ist; geeignete Beschläge sind dem Fachmann, beispielsweise aus der Möbelindustrie, in großer Zahl bekannt. Der obere Stabilisierungsrahmen sollte so ausgebildet sein, daß er ein Einschieben der Seitenwände von oben in die Führungsnuten der vertikalen Ständer nicht behindert.

Der Stabilisierungsrahmen besteht vorzugsweise aus einzelnen, miteinander bzw. mit den Ständern mittels geeigneter Beschläge lösbar verbindbaren Rahmenteilen in Form von Stäben, die sich im zerlegten Zustand auf engstem Raum innerhalb des kastenförmigen Behälters unterbringen lassen.

Zum Fixieren der Ständer am Bodenteil können beispielsweise mit dem Bodenteil verbundene, stabile Hülsen vorgesehen sein, in die die Ständer einsteckbar sind. Auch könnten die Ständer in den Bodenteil beispielsweise einschraubbar ausgebildet sein.

Auch kann es zweckmäßig sein, wenn auch im Deckelteil des Behälters Hülsen o. dgl. vorgesehen sind, in die die Ständer mit ihren oberen Enden bei aufgesetztem Deckel eingreifen; auf einen Stabilisierungsrahmen kann in einem solchen Fall gegebenenfalls verzichtet werden.

Eine Ausstellungsvitrine sollte auch nach ihrem Zusammenbau in der Regel von einer Seite her zugänglich bleiben, andererseits sollte diese zugängliche Seite verschließbar ausgebildet sein, um die Vitrine zumindest zeitweise unbeaufsichtigt lassen zu können. Zu diesem Zweck ist gemäß einer bevorzugten Weiterbildung der Erfindung vorgesehen, daß eine Seite der Vitrine mittels Schiebetüren verschließbar ist, wobei diese Schiebetüren so dimensioniert sind, daß sie die Innenabmessungen des kastenartigen Behälters nicht überschreiten. Die für die Schiebetüren vorgesehenen Nuten o. dgl. können in oberen und unteren Führungsleisten ausgebildet sein, die entweder am Traggerüst oder am Deckel- und Bodenteil befestigt bzw. befestigbar sind.

Gemäß einer besonders bevorzugten Ausführungsform der Erfindung ist im Deckelteil des kastenförmigen Behälters eine Beleuchtungseinrichtung installiert, die beispielsweise über einen an der Außenseite des Deckelteils vorgesehenen Stecker an das Netz anschließbar ist.

In weiterer bevorzugter Ausbildung der Erfindung sind am Boden des Bodenteils Rollen vorgesehen, welche insbesondere nach Art der üblichen Möbelrollen am Bodenteil lösbar befestigt sein können und daher je nach Bedarf abgenommen oder aufgesteckt werden können. Solche Möbelrollen erleichtern den Transport bzw. das Verschieben der erfindungsgemäßen Vitrine ganz erheblich.

Zusätzlich oder in alternativer Weise kann des weiteren vorgesehen sein, daß der Bodenteil von Rädern getragen ist, die beispielsweise am Bodenteil lösbar befestigt sein können, insbesondere mittels Steckachsen, oder die an einem Gestell - gegebenenfalls lösbar - befestigt sind, auf dem der Bodenteil aufliegt. Diese Räder sind in erster Linie zum Transport der zerlegten Vitrine vom und zum Ausstellungsplatz gedacht und sollten daher ausreichend groß dimensioniert sein, um auch größere Unebenheiten wie Schwellen o. dgl. bewältigen zu können.

Weitere vorteilhafte Merkmale der Erfindung ergeben sich aus der nachfolgenden Beschreibung, in der mehrere Ausführungsbeispiele anhand der Zeichnung näher dargestellt sind. In der Zeichnung zeigen in schematischer bzw. halbschematischer Darstellung:
- Fig. 1: ein perspektivische Darstellung der erfindungsgemäßen Vitrine in aufgebautem Zustand,
- Fig. 2: den oberen Bereich der Vitrine gemäß Fig. 1 bei abgenommenem Deckelteil,
- Fig. 3: eine Innenansicht des Deckelteils,
- Fig. 4: eine horizontale Schnittansicht der Vitrine von oben auf den Bodenteil,
- Fig. 5: ein Detail eines der Ständer der Vitrine gemäß Fig. 1,
- Fig. 6: einen horizontalen Schnitt durch den Ständer gemäß Fig. 5 entlang der Ebene VI-VI,
- Fig. 7: die Vitrine gemäß Fig. 1 im abgebauten und im kastenförmigen Behälter verstauten Zustand, und
- Fig. 8: ein Radgestell für eine abgebaute und im kastenförmigen Behälter verstaute Vitrine.

Die Vitrine gemäß Fig. 1 bis 7 umfaßt einen kastenartigen Behälter 2, der sich aus einem unteren Bodenteil 4 und einem oberen Deckelteil 6 zusammensetzt. In dem in Fig. 7 dargestellten, geschlossenen Zustand des Behälters 2 wird der Deckelteil 6 mittels geeigneter Beschläge 8 am Bodenteil 4 fixiert.

Im Inneren des Bodenteils 4 sind randseitig mehrere rohrförmige Steckhülsen 10 befestigt, in welche vertikale Ständer 12, 14, 16, 18, 20 und 22 einsteckbar sind. Die Länge der Ständer 12 bis 22 ist höchstens gleich der Länge des Innenraums des Behälters 2.

Wie aus Fig. 2 ersichtlich, ist auf die oberen Enden der Ständer 12 bis 22 ein Stabilisierungsrahmen 24 aufgesetzt und fixiert, der längsverlaufende Rahmenteile 26 und 28 und querverlaufende Rahmenteile 30, 32 und 34 umfaßt.

Die in der Darstellung gemäß Fig. 1 rückwärtige Seite der Vitrine sowie die beiden hieran rechtwinklig anschließenden Seiten der Vitrine sind mittels in Fig. 1 nicht dargestellter, transparenter Seitenwandelemente 40 aus Glas oder Plexiglas verschlossen, und die Zwischenböden der Vitrine werden ebenfalls aus transparenten Bodenelementen 42 aus Glas oder Plexiglas gebildet. Zum Halten der Seitenwandelemente und der Bodenelemente sind in den Ständern 12 bis 22 geeignete Nuten vorgesehen, wobei die Seitenwandelemente bzw. die Bodenelemente in Nuten gegenüberliegender Ständer gehalten und geführt sind. Fig. 5 und 6 zeigen die Führungsnuten am Beispiel des Ständers 18. An den Ständern sind somit vertikale Führungsnuten 36 für die Seiten- oder Zwischenwandelemente und horizontale Nuten 38 für die Bodenelemente ausgebildet. Die vertikalen Führungsnuten 36 sind von oben her zugänglich, so daß die Seiten- bzw. Zwischenwandelemente von oben in das Traggerüst einsteckbar sind. Die horizontalen Nuten sind ebenfalls durchgehend ausgebildet und somit von seitlich außen her zugänglich, so daß die Bodenelemente seitlich in das Traggerüst einschiebbar sind.

Die in der Darstellung gemäß Fig. 1 dem Betrachter zugewandte Seite der Vitrine ist mittels Schiebetüren 44 verschließbar, welche in bekannter Weise versetzt angeordnet sind, um ein relatives Verschieben gegeneinander zu ermöglichen. Zur Führung der Schiebetüren oben und unten ist eine obere und eine untere Führungsleiste 46 bzw. 48 vorgesehen, wobei die Führungsleisten 46, 48 entweder am Traggerüst oder am Deckelteil 6 bzw. Bodenteil 4 des Behälters 2 fixierbar bzw. fixiert sein können. Die beiden Führungsleisten 46, 48 weisen in Längsrichtung jeweils zwei parallele, nicht dargestellte Führungsnuten auf, in denen die Schiebetüren 44 geführt sind.

Die Abmessungen der einzelnen Seitenwandelemente 40, der Bodenelemente 42 und der Schiebetüren 44 sind derart, daß sie ohne weiteres im Inneren des Behälters 2 untergebracht werden können.

Wie aus Fig. 3 ersichtlich, ist an der Innenseite des Deckelteils 6 eine Beleuchtungseinrichtung 50 installiert, die über einen von außen zugänglichen Stecker 52 bei Bedarf an das Netz anschließbar ist.

An der Unterseite des Bodenteils 4 sind Möbelrollen 54 angebracht, welche in bekannter Weise mittels Drehzapfen in nicht dargestellte bodenteilseitige Führungshülsen einsteckbar sind und bei Bedarf eingesetzt bzw. abgenommen werden können.

Zum Abbau der Vitrine aus der in Fig. 1 dargestellten Funktionsstellung wird der Deckelteil 6 abgenommen, die Seitenwandelemente 40 und Bodenelemente 42 sowie die Schiebetüren 44 werden aus ihren Führungsnuten herausgezogen, das Traggerüst wird in seine Einzelteile zerlegt und vom Bodenteil 4 gelöst, und anschließend werden die Ständer, die Rahmenteile und die Glasplatten im Inneren des Behälters 2 verstaut und der Behälter durch Aufsetzen des Deckelteils 6 auf dem Bodenteil 4 geschlossen. Zum Transport des geschlossenen Behälters 2 kann es zweckmäßig sein, anstelle der Möbelrollen 54 größere Räder 56 vorzusehen, welche über nicht dargestellte Steckachsen am Bodenteil 4 des Behälters 2 fixiert sind und bei Bedarf abnehmbar sind.

In alternativer Weise ist ein insgesamt mit der Bezugsziffer 58 bezeichnetes Radgestell vorgesehen, welches einen Rahmen 60 mit Achsen 62 und hieran gelagerten Rädern 64 umfaßt. Der Behälter 2 ist auf diesen Rahmen 60 aufsetzbar und gegebenenfalls mittels geeigneter Rast- oder Sperrmittel hieran fixierbar. Mittels einer gegebenenfalls vom Rahmen 60 abnehmbaren Handhabe 66 kann das Radgestell 58 samt hierauf befindlichem Behälter 2 bequem fortbewegt werden.

Die Erfindung ist nicht auf die beschriebenen Ausführungsbeispiele beschränkt. Beispielsweise kann es vorteilhaft sein, anstelle der Schiebetüren 44 ein Rollo zu verwenden, welches insbesondere am Deckelteil 6 gelagert, an den Ständern 12 und 20 seitlich geführt und am Bodenteil 4 verschließbar sein kann.

Auch kann der Erfindungsgegenstand anstelle einer Vitrine als Regal o. dgl. verwendet werden, wobei die gleichen Konstruktionsprinzipien zugrunde liegen und lediglich die Seitenwandelemente und/oder Bodenelemente zumindest teilweise aus Holz, Sperrholz oder deren Ersatzmaterialien bestehen können.

## Patentansprüche

1. Zerlegbare Vitrine für Kunstgegenstände, Schmuck o. dgl., mit mindestens zwei horizontalen, übereinanderliegenden Böden, vertikalen Seitenwänden, einem Bodenteil und mehreren vertikalen Ständern, die am Bodenteil in ihrer vertikalen Position lösbar fixierbar sind und in ihrer fixierten Position ein Traggerüst für die Böden bzw. Seitenwände bilden,
dadurch gekennzeichnet,
- daß das Bodenteil den Bodenteil (4) eines kastenförmigen, in einer horizontalen Ebene zweigeteilten, mittels eines Deckelteils (6) verschließbaren Behälters (2) bildet,
- daß in den Ständern (12 - 22) sowohl vertikal als auch horizontal verlaufende Führungsnuten (36, 38) ausgebildet sind, wobei die Böden (42) und Seitenwände (40) in gegenüberliegenden Führungsnuten benachbarter Ständer verschieblich aufgenommen sind, und
- daß die Abmessungen der Einzelteile des Traggerüsts (12 - 22), der Böden (42) sowie der Seitenwände (40) höchstens gleich sind den Innenabmessungen des Behälters (2), so daß alle Einzelteile bei zerlegter Vitrine im Inneren des Behälters (2) untergebracht werden können.

2. Vitrine nach Anspruch 1, dadurch gekennzeichnet, daß der Deckelteil (6) bei aufgestelltem Traggerüst auf dieses aufsetzbar ist.

3. Vitrine nach Anspruch 1 oder 2, dadurch gekennzeichnet, daß das Traggerüst einen oberen, auf die Ständer (12 bis 22) aufgesetzten und mit diesem lösbar verbindbaren horizontalen Stabilisierungrahmen (24) umfaßt.

4. Vitrine nach Anspruch 3, dadurch gekennzeichnet, daß der Stabilisierungsrahmen (24) aus einzelnen, miteinander bzw. mit den Ständern lösbar verbindbaren Rahmenteilen (26 bis 34) besteht.

5. Vitrine nach einem der vorhergehenden Ansprüche, dadurch gekennzeichnet, daß an der Innenseite des Deckelteils (6) eine elektrische Beleuchtungseinrichtung (50) für die Vitrine installiert ist.

6. Vitrine nach einem der vorhergehenden Ansprüche, dadurch gekennzeichnet, daß am Boden des Bodenteils (4) Rollen (54) vorgesehen sind.

7. Vitrine nach Anspruch 6, dadurch gekennzeichnet, daß die Rollen (54) insbesondere nach Art der üblichen Möbelrollen lösbar befestigt sind.

8. Vitrine nach einem der vorhergehenden Ansprüche, dadurch gekennzeichnet, daß der Bodenteil (4) von Rädern (56, 64) getragen ist.

9. Vitrine nach Anspruch 8, dadurch gekennzeichnet, daß die Räder (56) am Bodenteil (4) lösbar befestigt sind, insbesondere mittels Steckachsen.

10. Vitrine nach Anspruch 8, dadurch gekennzeichnet, daß die Räder (64) an einem Gestell (58) befestigt sind, auf dem der Bodenteil (4) aufliegt.

11. Vitrine nach einem der vorhergehenden Ansprüche, dadurch gekennzeichnet, daß eine Seite der Vitrine mittels Schiebetüren (44) oder Rollos verschließbar ist.

## Claims

1. Demountable display cabinet for objets d'art, jewellery or the like, having at least two horizontal floors located above one another, vertical side-walls, a base part and a number of vertical uprights which can be detachably fixed to the base part in their vertical position and form, in their fixed position, a supporting framework for the floors and side-walls,
characterized in that
- the base part forms the base part (4) of a box-shaped container (2) which is divided in two in a horizontal plane and can be capped by means of a cover part (6),
- guide grooves (36, 38) which extend both vertically and horizontally are formed in the uprights (12 - 22), the floors (42) and side-walls (40) being received in a displaceable manner in oppositely located guide grooves in adjacent uprights, and
- the dimensions of the individual parts of the supporting framework (12 - 22), the floors (42) and the side-walls (40) are, at the most, equal to the internal dimensions of the container (2), so that all the individual parts can be accommodated in the interior of the container (2) when the display cabinet is in the demounted condition.

2. Display cabinet according to Claim 1, characterized in that the cover part (6) can be placed on the supporting framework when the latter is in the erected condition.

3. Display cabinet according to Claim 1 or 2, characterized in that the supporting framework comprises an upper, horizontal stabilizing frame (24) which is placed on the uprights (12 to 22) and can be detachably connected to the said supporting framework.

4. Display cabinet according to Claim 3, characterized in that the stabilizing frame (24) consists of individual frame parts (26 to 34) which can be detachably connected to each other and to the uprights.

5. Display cabinet according to one of the preceding Claims, characterized in that an electric lighting arrangement (50) for the display cabinet is installed on the inner side of the cover part (6).

6. Display cabinet according to one of the preceding Claims, characterized in that castors (54) are provided on the bottom of the base part (4).

7. Display cabinet according to Claim 6, characterized in that the castors (54) are detachably attached, in particular after the manner of ordinary furniture castors.

8. Display cabinet according to one of the preceding Claims, characterized in that the base part (4) is carried by wheels (56, 64).

9. Display cabinet according to Claim 8, characterized in that the wheels (56) are detachably fastened to the base part (4), in particular by means of push-in spindles.

10. Display cabinet according to Claim 8, characterized in that the wheels (64) are fastened to a frame (58) on which the base part (4) rests.

11. Display cabinet according to one of the preceding Claims, characterized in that one side of the display cabinet can be closed by means of sliding doors (44) or roller blinds.

## Revendications

1. Vitrine démontable pour objets d'arts, bijouterie ou produits similaires, comportant au moins deux plateaux horizontaux disposés l'un au dessus de l'autre, des parois latérales verticales, une pièce constituant la base et plusieurs montants verticaux qui peuvent être fixés de façon détachable dans leur position verticale sur la pièce constituant la base et qui, dans leur position dans laquelle ils sont fixés constituent un bâti porteur pour les plateaux ou pour les parois latérales, caractérisé en ce que
- la pièce constituant la base forme la pièce constituant la base (4) d'un récipient (2) en forme de caisse, partagé en deux dans un plan horizontal, susceptible d'être fermé au moyen d'une pièce constituant un couvercle (6),
- des gorges de guidage (36, 38) s'étendant aussi bien verticalement qu'horizontalement sont ménagées dans les montants (12 à 22), les plateaux (42) et les parois latérales (40) étant logés de façon à pouvoir coulisser dans des gorges de guidage, situées les unes en face des autres, de montants voisins,
- et que les dimensions des pièces individuelles du bâti porteur (12 à 22), des plateaux (42) ainsi que des parois latérales (40) sont au plus égales aux dimensions intérieures du récipient (2), de façon telle que toutes les pièces individuelles peuvent être logées à l'intérieur du récipient (2) lorsque la vitrine est démontée.

2. Vitrine selon la revendication 1, caractérisée en ce que la pièce constituant le couvercle (6) peut être mise en place sur le bâti porteur lorsque celui-ci est monté.

3. Vitrine selon la revendication 1 ou 2, caractérisée en ce que le bâti porteur comprend un cadre de stabilisation horizontal supérieur (24) mis en place sur les montants (12 à 22) et susceptible d'être relié à ceux-ci de façon démontable.

4. Vitrine selon la revendication 3, caractérisée en ce que le cadre de stabilisation (24) est constitué de pièces de cadre (26 à 34) individuelles susceptibles d'être reliées de façon démontable entre elles ou avec les montants.

5. Vitrine selon l'une des revendications précédentes, caractérisée en ce qu'un dispositif d'éclairage électrique (50) destiné à la vitrine est installé sur le côté intérieur de la pièce constituant le couvercle (6).

6. Vitrine selon l'une des revendications précédentes, caractérisée en ce que des roulettes (54) sont prévues sur le fond de la pièce constituant la base (4)

7. Vitrine selon la revendication 6, caractérisée en ce que les roulettes (54) sont fixées de façon démontable notamment à la façon des roulettes pour meubles courantes.

8. Vitrine selon l'une des revendications précédentes, caractérisée en ce que la pièce constituant la base (4) est portée par des roues (56, 64).

9. Vitrine selon la revendication 8, caractérisée en ce que les roues (56) sont fixées de façon détachable sur la pièce constituant la base (4), notamment au moyen d'axes enfichables.

10. Vitrine selon la revendication 8, caractérisée en ce que les roues (64) sont fixées sur un châssis sur lequel repose la pièce constituant la base (4).

11. Vitrine selon l'une des revendications précédentes, caractérisée en ce qu'un côté de la vitrine peut être fermé au moyen de portes coulissantes (44) ou de rideaux roulants.
